# EUROPÄISCHE PATENTSCHRIFT

(11) **EP 3 754 072 B1**
(45) Veröffentlichungstag und Bekanntmachung des Hinweises auf die Patenterteilung: **02.03.2022**
(21) Anmeldenummer: 19181162.9
(22) Anmeldetag: 19.06.2019
(51) Int. Cl.: D03J 1/14

(54) **VORRICHTUNG ZUR HANDHABUNG VON WEBGESCHIRRELEMENTEN UND EINZIEHMASCHINE**
DEVICE FOR HANDLING WEAVING ELEMENTS AND DRAWING-IN MACHINE
DISPOSITIF DE MANIPULATION DES ÉLÉMENTS DE CHAÎNES ET MACHINE DE RENTRAGE

(43) Veröffentlichungstag der Anmeldung: 23.12.2020
(73) Patentinhaber: Groz-Beckert KG, 72458 Albstadt (DE)
(72) Erfinder: GESING, Karl-Heinz, 46348 Raesfeld (DE); KAILER, Stefan, 72469 Meßstetten (DE); PFEFFER, Bernd, 72401 Haigerloch (DE); ACKER, Michael, 72458 Albstadt (DE); GERTH, Christian, 88709 Meersburg (DE)

(56) Entgegenhaltungen:
- EP-A1- 0 496 232
- DE-A1- 4 310 838
- US-A- 1 624 928

## Beschreibung

Die vorliegende Erfindung betrifft eine Vorrichtung zur Handhabung von Webgeschirrelementen und eine Einziehmaschine. Insbesondere wird ein fahrbarer Wagen beschrieben, der eine Funktionseinheit oder ein Modul einer Einziehmaschine sein kann.

Unter einer Einziehmaschine wird eine Maschine zum Einziehen von Fäden oder Kettfäden in Webgeschirrelemente verstanden, die in verschiedene Funktionseinheiten unterteilt werden kann und entsprechende Vorrichtungen und Teilvorrichtungen aufweist. Dies sind zum Beispiel Vorrichtungen zum Bereitstellen von Litzen und Lamellen, in die Fäden eingezogen werden sollen. In diesen Vorrichtungen zum Bereitstellen sind die Webgeschirrelemente, wie generell zum Beispiel auch bei deren Vertrieb oder beim Weben üblich, auf schienenartigen Führungen aneinander angrenzend aufgehängt. Weiterhin ist "eingangsseitig" eine Vorrichtung zum Vorhalten eines Webblatts erforderlich. Als zentrale Vorrichtung weist eine Einziehmaschine eine Einziehvorrichtung auf, die Fäden oder Kettfäden zum Beispiel durch Webblatt, Litze, Lamelle und durch Bestandteile eines Fadenkreuzes führt. Die eingezogen Lamellen und Litzen müssen "abrüstseitig", das heißt nach erfolgtem Einzug, aus der Nähe der Einziehvorrichtung abtransportiert werden, um einen Rückstau zu verhindern. In der Einziehvorrichtung werden Litzen und Lamellen vorwiegend schnell über kurze Wegstrecken transportiert, um eine hohe Taktzahl beim Einziehen zu erreichen. Nach erfolgten Einzug müssen die Webgeschirrelemente über vorwiegend lange schienenartige Führungen geschoben werden. Dieser Abtransport erfolgt in überwiegend langsamer Geschwindigkeit, allerdings sind verhältnismäßig große Wegstrecken für die Webgeschirrelemente zurückzulegen. Dies sind typischerweise 2 bis 3 m, teilweise sind aber auch bis zu 6 m erforderlich. Oft sind "abrüstseitig" Lamellen und Litzen parallel in nebeneinander angeordneten Vorrichtungen abzutransportieren. Die vorliegende Erfindung befasst sich mit einer fahrbaren Vorrichtung, wie zum Beispiele einem Geschirrwagen, zur Bereitstellung und zum Abtransport der Webgeschirrelemente an einer Einziehmaschine.

Die DE4310838A1 beschreibt einen Transportwagen für Webgeschirrelemente, der universell für unterschiedliche Webgeschirr-Typen eingesetzt werden kann. Der Transportwagen dient ausschließlich dem Transport der Webgeschirrelemente und ist insbesondere nicht zur Verwendung an einer Einziehmaschine vorgesehen oder geeignet.

Die EP496232A1 zeigt einen Geschirrwagen, der während des Einziehens in der Einziehmaschine angeordnet ist und Lamellen automatisch weitertransportiert. Der Wagen verbleibt nach dem Einziehen in der Einziehmaschine, die eingezogenen Webgeschirrelemente werden auf einen Kettbaumwagen umgehängt. Die Einziehmaschine weist damit noch einen immensen Platzbedarf auf und der Einbau eines neuen Geschirrwagens oder das Umrüsten des vorliegenden Geschirrwagns gestaltet sich räumlich schwierig und ist zeitaufwändig.

Ausgehend von dem vorgenannten Stand der Technik ist es die Aufgabe der vorliegenden Erfindung eine fahrbare Einheit anzugeben, mit der nicht nur automatisiert eingezogen werden kann, sondern die auch schnell und platzsparend an einer Einziehmaschine getauscht werden kann. Eine platzsparende Einziehmaschine ist ebenfalls Gegenstand der Erfindung.

Die erfindungsgemäße Vorrichtung zur Handhabung von Webgeschirrelementen ist als fahrbare Einheit eingerichtet. Die Vorrichtung weist eine Haltevorrichtung zum Halten eines Webblatts, eine Haltevorrichtung zum Halten von Litzen, eine Haltevorrichtung zum Halten von Lamellen und eine Haltevorrichtung zum Halten einer Fadenschar auf. Erfindungsgemäß ist die Haltevorrichtung zum Halten des Webblattes zur Aufnahme eines an der Haltevorrichtung verschiebbar angeordneten Webblatts eingerichtet.

An bekannten Einziehmaschinen wird das Webblatt während des Einziehens gegen Haltevorrichtungen verschoben, die fest an der Einziehmaschine angeordnet sind. Nach dem Einzug wird das Webblatt gelöst und zum Beispiel mit einfachen Haken an einen Geschirrwagen umgehängt. Da die Haltevorrichtung für das Webblatt an der Einziehmaschine fest angeordnet ist, kann der Geschirrwagen nicht in Richtung des Webblatts aus der Maschine entnommen werden. Auch das Einbringen eines neu bestückten Geschirrwagens oder das Umrüsten des Geschirrwagens gestaltet sich in der Maschine aufgrund der maschinenseitig angebrachten Haltevorrichtungen als aufwändig. Durch die Anordnung der Haltevorrichtung für das Webblatt an der fahrbaren Einheit kann diese nach erfolgtem Einzug unkompliziert in Richtung des Webblattes aus der Maschine entnommen werden und eine neu bestückte Einheit eingeschoben werden. Da die Haltevorrichtung für ein Webblatt mehrere Meter lang sein kann, ist der Raumgewinn durch entfallenden fest an der Maschine angeordneten Haltevorrichtungen immens. Außerdem besteht größere Freiheit bezüglich der Richtung, in der die fahrbare Einheit aus der Maschine herausgefahren oder hereingefahren wird. Da in vielen Webereien die Maschinen eng zusammen stehen, kann die Handhabung der Webgeschirrelemente hierdurch stark erleichtert werden. Wird zum Beispiel ein kürzeres Webblatt eingezogen, als in der Einziehmaschine baubedingt möglich, wird der Raum auch während des Einziehens besser nutzbar, wenn die fahrbare Einheit die Länge des Webblatts nicht überschreitet. Außerdem wird die Zugänglichkeit zu den anderen Modulen der Einziehmaschine erhöht, wenn kein Wagen an der Einziehmaschine angeordnet ist.

Die Haltevorrichtung zum Halten des Webblatts kann ein sich in einer Längsrichtung erstreckendes Hohlprofil aufweisen. Hohlprofile eignen sich zum Einen besonders gut für lange Vorrichtungen, weil sie eine im Verhältnis zur Masse große Steifigkeit bieten. Zum Zweiten bieten Hohlprofile außen große Flächen, an denen Halteelemente über die Haltevorrichtung geführt werden können. Desweiteren können Hohlprofile an Stossstellen einfach und sicher verbunden werden.

Ein Hohlprofil der Haltevorrichtung zum Halten des Webblatts kann im Bereich beider Enden in Längsrichtung höhenverstellbar an der fahrbaren Einheit angeordnet sein. Dadurch kann die fahrbare Einheit schnell und passgenau an eine Einziehmaschine angebaut werden.

Die Haltevorrichtung zum Halten einer Fadenschar kann Mittel zum selbsttätigen Transport der Fadenschar während des Einziehens aufweisen. An bekannten Einziehmaschinen sind Mittel zum selbsttätigen Transport einer Fadenschar, wenn überhaupt; fest an der Einziehmaschine angeordnet. Für die Handhabung einer fahrbaren Einheit und die Zugänglichkeit anderer Module einer Einziehmaschine, gilt hier dasselbe wie bei der Haltevorrichtung für das Webblatt.

Die erfindungsgemäße Einziehmaschine zum Einziehen von Fäden in Webgeschirrelemente weist eine Haltevorrichtung für ein Webblatt auf. Erfindungsgemäß ist an die Haltevorrichtung für ein Webblatt, die an der Einziehmaschine angeordnet ist, eine Haltevorrichtung für ein Webblatt, die an einer fahrbaren Vorrichtung angeordnet ist, anordnenbar. Dadurch umfasst die Einziehmaschine an sich "abrüstseitig", also in einer Richtung, in der beim Einziehen eingezogene Webgeschirrelemente abtransportiert werden, keine feststehenden Maschinenteile, die Bauraum in der Weberei beanspruchen. Die Zugänglichkeit der Einziehmaschine wird außerdem erhöht.

Die Haltevorrichtung für ein Webblatt kann ein sich in einer Längsrichtung erstreckendes Hohlprofil aufweisen. Vorzugsweise entspricht das Hohlprofil einem Hohlprofil, das an einer fahrbaren Einheit in einer Haltevorrichtung für Webblatt verwendet wird. Die Haltevorrichtung der fahrbaren Einheit kann so schnell und unkompliziert an die Einziehmaschine verbunden werden.

Die Haltevorrichtung für ein Webblatt kann mindestens einen Schlitten aufweisen, der das Webblatt trägt und der an dem Hohlprofil verschiebbar geführt ist. Vorteilhafterweise können Rollenpaare, die an dem mindestens einen Schlitten befestigt sind, das Hohlprofil von mehreren Seiten umgreifen, so dass eine sichere und exakte Führung des mindestens einen Schlittens und damit des Webblatts bereitgestellt ist. Der mindestens eine Schlitten kann mehrteilig sein. Ein solcher Schlitten kann während des Einziehens von der Haltevorrichtung für das Webblatt, die an der Einziehmaschine angeordnet ist, auf eine Haltevorrichtung für das Webblatt, die an der fahrbaren Einheit angeordnet ist, verschoben werden. Somit entfällt eine durchgängige Haltevorrichtung an der Einziehmaschine, die sich von dem Einzugsmodul aus gesehen, mit jeweils ungefähr gleicher Länge in zwei Richtungen erstreckt und auch wenn die Einziehmaschine nicht verwendet wird entsprechend Bauraum beansprucht. Der mindestens eine Schlitten kann nach erfolgtem Einzug an der fahrbaren Einheit verbleiben oder, wenn das Webblatt auf der fahrbaren Einheit umgehängt wird, wieder auf die Haltevorrichtung für das Webblatt, die an der Einziehmaschine angeordnet ist, zurückgeschoben werden.

Die Einziehmaschine kann eine Vorrichtung zum Einlesen eines Fadenkreuzes aufweisen. An die Vorrichtung zum Einlesen eines Fadenkreuzes kann eine Haltevorrichtung für eine Fadenschar, die an einer fahrbaren Vorrichtung angeordnet ist, angeordnet werden. Dadurch können wieder feste Maschinenteile an der Einziehmaschine entfallen. Letztlich kann die Einziehmaschine abrüstseitig keinerlei feste Maschinenelemente umfassen. Dadurch kann bei nicht verwendeter Einziehmaschine sehr viel Bauraum frei werden. Auch während des Einziehens nimmt die Einziehmaschine inklusive der fahrbaren Einheit deutlich weniger Bauraum in Anspruch, wenn ein kürzeres Webblatt, als mit der Einziehmaschine baubedingt möglich, eingezogen wird und eine entsprechend lange beziehungsweise kurze fahrbare Einheit verwendet wird.
- Fig. 1: Figur 1 zeigt in symbolischer Darstellung einige wesentliche Komponenten einer erfindungsgemäßen Vorrichtung beziehungsweise einer erfindungsgemäßen Einziehmaschine in Schrägansicht.

Figur 1 zeigt in symbolischer Darstellung einige wesentliche Komponenten einer erfindungsgemäßen Vorrichtung 1 beziehungsweise einer erfindungsgemäßen Einziehmaschine 5 in einer ausschnittsweisen Schrägansicht. Ein Webblatt 3 ist in nicht dargestellter Weise an einem Schlitten 7 befestigt. Der Schlitten 7 umfasst zwei Rollen 8, die den Schlitten 7 an einem Hohlprofil 4 führen. Der Schlitten 7 und somit das Webblatt 3 sind auf diese beispielhafte Weise in Längsrichtung L an dem Hohlprofil 4 verschiebbar angeordnet. Die beiden Rollen 8 umgreifen das Hohlprofil 4 in Höhenrichtung H und stellen so eine sichere und exakte Führung des Webblatts 3 sicher. Das Hohlprofil 4 umfasst endseitig Komponenten, die die Ankopplung eines weiteren, nicht dargestellten Hohlprofils erleichtern können. Solche Komponenten können am Ende des Hohlprofils 4, das zu der erfindungsgemäßen Vorrichtung 1 und demzufolge zu der Haltevorrichtung 2 für ein Webblatt 3, das an der fahrbaren Einheit angeordnet ist, angebracht sein. Solche Komponenten können am Ende des Hohlprofils 4, das zu der Haltevorrichtung 6 für ein Webblatt 3, das an der Einziehmaschine 5 angeordnet ist, angebracht sein.

| Bezugszeichenliste | |
|---|---|
| 1 | Vorrichtung |
| 2 | Haltevorrichtung für ein Webblatt, die an einer Vorrichtung 1 angeordnet ist. |
| 3 | Webblatt |
| 4 | Hohlprofil |
| 5 | Einziehmaschine |
| 6 | Haltevorrichtung für ein Webblatt, das einer Einziehmaschine5 angeordnet ist. |
| 7 | Schlitten |
| 8 | Rolle |

## Patentansprüche

1. Vorrichtung (1) zur Handhabung von Webgeschirrelementen, die als fahrbare Einheit eingerichtet ist und eine Haltevorrichtung (2) zum Halten eines Webblatts (3), eine Haltevorrichtung zum Halten von Litzen, eine Haltevorrichtung zum Halten von Lamellen und eine Haltevorrichtung zum Halten einer Fadenschar aufweist, **dadurch gekennzeichnet, dass**
die Haltevorrichtung (2) zum Halten des Webblattes zur Aufnahme eines an der Haltevorrichtung verschiebbar angeordneten Webblatts (3) eingerichtet ist.

2. Vorrichtung (1) nach Anspruch 1
**dadurch gekennzeichnet, dass**
die Haltevorrichtung (2) zum Halten des Webblatts ein sich in einer Längsrichtung (L) erstreckendes Hohlprofil (4) aufweist.

3. Vorrichtung (1) nach einem der vorhergehenden Ansprüche
**dadurch gekennzeichnet, dass**
das Hohlprofil (4) der Haltevorrichtung (2) zum Halten des Webblatts (3) im Bereich beider Enden in Längsrichtung (L) in Höhenrichtung (H) verstellbar an der fahrbaren Einheit angeordnet ist.

4. Vorrichtung (1) nach einem der vorhergehenden Ansprüche
**dadurch gekennzeichnet, dass**
die Haltevorrichtung zum Halten einer Fadenschar Mittel zum selbsttätigen Transport der Fadenschar während des Einziehens aufweist.

5. Einziehmaschine (5) zum Einziehen von Fäden in Webgeschirrelemente, die eine Haltevorrichtung (6) für ein Webblatt (3) aufweist,
**dadurch gekennzeichnet, dass**
an die Haltevorrichtung (6) für ein Webblatt (3) eine Haltevorrichtung (2) für ein Webblatt (3), die an einer fahrbaren Einheit angeordnet ist, angeordnet werden kann.

6. Einziehmaschine (5) nach Anspruch 5
**dadurch gekennzeichnet, dass**
die Haltevorrichtung (6) für ein Webblatt (3) ein sich in einer Längsrichtung erstreckendes Hohlprofil (4) aufweist.

7. Einziehmaschine (5) nach Anspruch 6
**dadurch gekennzeichnet, dass**
die Haltevorrichtung (5) für ein Webblatt mindestens einen Schlitten (7) aufweist, der das Webblatt (3) trägt und der an dem Hohlprofil (4) verschiebbar geführt ist.

8. Einziehmaschine (5) nach einem der vorhergehenden Ansprüche 5 bis 7
**gekennzeichnet durch**
eine Vorrichtung zum Einlesen eines Fadenkreuzes, an die eine Haltevorrichtung für eine Fadenschar, die an einer fahrbaren Einheit angeordnet ist, angeordnet werden kann.

## Claims

1. Device (1) for handling weaving accessories, which device (1) is set up as a mobile unit and comprises a holding device (2) for holding a reed (3), a holding device for holding healds, a holding device for holding drop wires and a holding device for holding a thread sheet,
**characterized in that**
the holding device (2) for holding the reed is set up to receive a reed (3) which is arranged movably on the holding device.

2. Device (1) according to Claim 1,
**characterized in that**
the holding device (2) for holding the reed comprises a hollow profile (4) which extends in a longitudinal direction (L).

3. Device (1) according to either of the preceding claims,
**characterized in that**
the hollow profile (4) of the holding device (2) for holding the reed (3) is arranged, in the region of the two ends in the longitudinal direction (L), on the mobile unit adjustably in the elevational direction (H).

4. Device (1) according to one of the preceding claims, **characterized in that**
the holding device for holding a thread sheet comprises means for the automatic transport of the thread sheet during the drawing-in operation.

5. Drawing-in machine (5) for drawing threads into weaving accessories, which drawing-in machine (5) comprises a holding device (6) for a reed (3), **characterized in that**
a holding device (2) for a reed (3), arranged on a mobile unit, can be arranged on the holding device (6) for a reed (3).

6. Drawing-in machine (5) according to Claim 5, **characterized in that**
the holding device (6) for a reed (3) comprises a hollow profile (4) which extends in a longitudinal direction.

7. Drawing-in machine (5) according to Claim 6, **characterized in that**
the holding device (5) for a reed comprises at least one carriage (7) which carries the reed (3) and which is guided slidably on the hollow profile (4).

8. Drawing-in machine (5) according to one of the preceding Claims 5 to 7,
**characterized by**
an device for making a lease, on which device a holding device, arranged on a mobile unit, for a thread sheet can be arranged.

## Revendications

1. Dispositif (1) de manipulation d'éléments de harnais qui est aménagé sous la forme d'une unité roulante et présente un dispositif de maintien (2) pour maintenir un peigne (3), un dispositif de maintien pour maintenir des lames de harnais, un dispositif de maintien pour maintenir des lamelles et un dispositif de maintien pour maintenir une nappe de fils,
**caractérisé en ce que** le dispositif de maintien (2) est aménagé pour maintenir le peigne afin de recevoir un peigne (3) disposé de manière déplaçable sur le dispositif de maintien.

2. Dispositif (1) selon la revendication 1, **caractérisé en ce que** le dispositif de maintien (2) pour maintenir le peigne présente un profilé creux (4) s'étendant dans une direction longitudinale (L).

3. Dispositif (1) selon l'une quelconque des revendications précédentes, **caractérisé en ce que** le profilé creux (4) du dispositif de maintien (2) pour maintenir le peigne (3) est disposé sur l'unité roulante de manière réglable dans la direction de la hauteur (H), au niveau des deux extrémités dans la direction longitudinale (L).

4. Dispositif (1) selon l'une quelconque des revendications précédentes, **caractérisé en ce que** le dispositif de maintien pour maintenir une nappe de fils présente des moyens pour le transport automatique de la nappe de fils pendant le rentrage.

5. Machine de rentrage (5) permettant de rentrer des fils dans des éléments de harnais et qui présente un dispositif de maintien (6) pour un peigne (3),
**caractérisée en ce qu'**un dispositif de maintien (2) pour un peigne (3), qui est disposé sur une unité roulante, peut être disposé sur le dispositif de maintien (6) pour un peigne (3).

6. Machine de rentrage (5) selon la revendication 5, **caractérisée en ce que** le dispositif de maintien (6) pour un peigne (3) présente un profilé creux (4) s'étendant dans une direction longitudinale.

7. Machine de rentrage (5) selon la revendication 6, **caractérisée en ce que** le dispositif de maintien (5) pour un peigne présente au moins un chariot (7) qui porte le peigne (3) et qui est guidé de manière déplaçable sur le profilé creux (4).

8. Machine de rentrage (5) selon l'une quelconque des revendications 5 à 7, **caractérisée par** un dispositif permettant d'insérer un encroix sur lequel peut être disposé un dispositif de maintien pour une nappe de fils qui est disposé sur une unité roulante.
